# EUROPÄISCHE PATENTANMELDUNG

(11) **EP 0 580 555 A1**
(43) Veröffentlichungstag der Anmeldung: **26.01.1994**
(21) Anmeldenummer: 93810520.2
(22) Anmeldetag: 20.07.1993
(51) Int. Cl.: B01F 15/00

(54) **Nabe für Propellerrührer**

(30) Priorität: 21.07.1992 CH 2298/92
(71) Anmelder: ARNOLD AG, CH-6105 Schachen (CH)
(72) Erfinder: Arnold, Eduard, CH-6105 Schachen LU (CH)
(74) Vertreter: Arato, Laszlo

(57) **Zusammenfassung**

Damit ein Rührpropeller, der wegen Blockierungsgefahr in die Drehrichtung nach Hinten gewölbte Flügel hat, veränderliche Geometrie aufweist, wird eine Propellernabe (1) mit aus der Nabe (3) herausragenden, spiralartig gewölbten Armen (4',4'',4'''), mit jeweils eine Klemmvorrichtung (5',5'',5''') am Ende der Arme (4',4'',4''') vorgeschlagen, die für die Aufnahme und das Festhalten der Propellerflügel dient und die Verstellung der Steigung des Proplellerflügels und die Verstellung der Radius des Propellerflügels zulässt.

## Beschreibung

Die Erfindung betrifft eine Nabe für langsam rotierende Propellerrührer , gemäss den kennzeichnenden Merkmalen des Anspruchs 1.

Das Rühren dient für die gleichmässige Verteilung ungleichartiger Stoffe in beliebigem Gewichtsverhältnis und der Stabilisierung dieses Zustandes. Im Falle biochemischer Suspensionen hat die Erhaltung des Schwebezustandes der Feststoffe erste Priorität, weil die Ablagerung der chemisch biologisch aktiven Feststoffe, zu anaeroben Veränderungen dieser Stoffe führt. Aufgaben dieser Art sind in der biologischen Abwasserreinigung häufig, wo Zwecks geringem Energiebedarf die Rührer langsamlaufender Propeller bevorzugt sind. Ein weiterer Vorteil dieser Propellerrührer ist, dass sie auf das Blockieren durch verspinnte Fasern und Fäden, weniger empfindlich als die hochtourige Maschinen sind. Um Suspensionen mit erhöhtem Faser- und Fädenanteil und ausreichender Verfügbarkeit behandeln zu können, sind die Propeller mit in der Drehrichtung nach hinten gebogenen Propellerflügel vorgeschlagen worden.

Mit der Grösse der Propellerrührer wird ihr Leistungsbereich abgestuft. Nach der Installation ist in der Regel die Anpassung des Betriebspunktes Zwecks Optimierung fällig. Für Propeller konventioneller Bauart wird daher die Veränderung der Steigung und/oder die Veränderung der Propellerdrehzahl verwendet. Die Anpassung der Propellersteigung besteht aus Montagearbeit. Einfacher lässt sich die Änderung der Drehzahl mit regelbaren Antrieben vornehmen. Da solche Antriebe teuer sind, wird diese komfortabele Lösung hauptsächlich für die Ermittlung der Antriebsdaten verwendet. Die in der Drehrichtung des Propellers nach hinten gebogenen Propeller eignen sich für die Änderung der Propellersteigung nicht sonderlich. Aus diesem Grunde ist diese für die Abfallbeseitigung günstige Bauart der Rührpropeller mit fester Geometrie konzipiert.

Die vorliegende Erfindung stellt sich die Aufgabe für den in der Drehrichtung nach hinten gebogenen Propeller die Möglichkeit der Veränderung der Propellergeometrie zu schaffen. Erfindungsgemäss wird diese Aufgabe durch die kennzeichnenden Merkmale des Anspruchs 1 so gelöst, dass die Steigung und der Radius des Rührpropellers verändert werden können.

An Hand der beiliegenden Zeichnung wird die Erfindung beispielsweise erläutert. Es zeigen die
- Fig. 1: die räumliche Darstellung einer Propellernabe nach der Erfindung,
- Fig. 2: ein Längsschnitt durch die Klemmvorrichtung am Ende eines Naben-Armes.

Die Propellernabe 1 der Fig. 1 weist eine zentrale Bohrung 2 in der Symmetrieachse auf und zeigt die drei aus der Nabe 3 herausragenden, spiralförmigen um die Nabe 3 gewölbten Arme 4',4'',4'''. Die Arme 4',4'',4'''enden jeweils in einer Klemmvorrichtung 5',5'',5''' die schellenartig geformt ist und einen **mit den Armen** 4',4'',4'''**direkt verbundenen Schenkel** 6', 6'',6''' und jeweils einen mit den Armen 4',4'',4''' durch die Schenkel 6' ,6'',6''' verbundene Schenkel 7',7'',7''' aufweist. Die Schenkel 6',7' und 6'',7'',6''',7''' schliessen die Aussparung 8' und 8'',8''' schellenartig um, die für die Aufnahme und die Halterung des (nichtgezeigten) Holmes eines Propellerflügels dient. Der kreisförmige Querschnitt der Aussparungen 8',8'',8''' ist für die Aufnahme und die Halterung des (nichtgezeigten) zylinderförmigen Propellerholmes bestimmt. In die Schenkeln 6',6'',6''' und 7',7'',7''' der Klemmvorrichtungen 5',5'',5''' sind mehrere Durchgangslöcher 9',9'',9''' für die Aufnahme von Schrauben 10',10'',10''' als Klemmitteln vorgesehen, die für die Erzeugung der Klemmkraft und somit für das Festhalten der in die Aussparungen 8',8'',8''' eingelassenen Holme der Propellerflügel dienen. Durch das Drehen der Propellerflügel in die Aussparungen 8',8'',8''' wird die Verstellung der Propellersteigung möglich. Mit der Verschiebung des Propellerholmes in die Aussparungen 8',8'',8''' kann die Änderung des Radius der Propellerflügel erzielt werden. Die Aussparung 8'' der Klemmvorrichtung 5'' endet gemäss Fig.2 in einem Schlitz 11''. Entsprechend der Breite dieses Schlitzes 11'' lässt sich der zylinder förmige Holm des Propellerflügels in die Klemmvorrichtung senken. Dass eine Markierung oder Justierung der Propellersteigung mit einer Kerbe 12 an der Frontfläche der Klemmvorrichtung 5'' und ein Sift im Propellerholm möglich ist, wird in der Figur 1 ebenfalls angedeutet.
Die Formgebung der Propellernabe 1 der Figuren 1 und 2 ist gussgerecht und lässt das Giessen, das als preiswertes Herstellungsverfahren gilt, zu. Für die Lagerhaltung und die Handhabung bietet dieselbe Ausführung den Vorteil, dass sie als Monoblock ausgeführt ist und somit bis auf die Klemmittel 10 aus einem Stück besteht.

## Patentansprüche

1. Propellernabe 1 für langsam rotierende Propellerrührer mit einer zentralen Bohrung 2 in der Symmetrieachse und aus der Nabe 3 herausragenden Armen, dadurch gekennzeichnet, dass sich die Arme 4',4'',4''' um die Nabe 3 spiralartig wölben und Zwecks Aufnahme und Festhalten der einzelnen Propellerflügel jeweils in einer Klemmvorrichtung 5',5'',5''' enden.

2. Propellernabe 1 für langsam rotierende Propellerrührer nach Anspruch 1 dadurch gekennzeichnet, dass die Klemmvorrichtung 5',5'',5''' am Ende jedes Armes 4',4'',4''' der Nabe 3 schellenartig geformt ist.

3. Propellernabe 1 für langsam rotierende Propellerrührer nach den Ansprüchen 1 und 2 dadurch gekennzeichnet, dass die Klemmvorrichtung 5',5'',5''' aus je eine Schelle aus den Schenkeln 6',6'',6''' und der Schenkeln 7',7'',7''' und den mechanischen Spannmittel besteht.

4. Propellernabe 1 für langsam rotierende Propellerrührer nach den Ansprüchen 1 bis 3 dadurch gekennzeichnet, dass die Klemmvorrichtung 5',5'',5''' ein Teil von dem Arm 4',4'',4'''ist, in die der Arm 4',4'',4''' endet.

5. Propellernabe 1 für langsam rotierende Propellerrührer nach den Ansprüchen 1 bis 4 dadurch gekennzeichnet, dass die Klemmvorrichtung 5',5'',5''' für das Einstellen und Festhalten des Propellerradius dient.

6. Propellernabe 1 für langsam rotierende Propellerrührer nach den Ansprüchen 1 bis 5 dadurch gekennzeichnet, dass die Klemmvorrichtung 5',5'',5''' für das Einstellen und Festhalten des Einstellwinkels des Propellers des einzelnen Propellerflügels dient.
